# EUROPÄISCHE PATENTSCHRIFT

(11) **EP 0 584 497 B1**
(45) Veröffentlichungstag und Bekanntmachung des Hinweises auf die Patenterteilung: **25.09.1996**
(21) Anmeldenummer: 93110656.1
(22) Anmeldetag: 03.07.1993
(51) Int. Cl.: B65H 1/14

(54) **Sicherungsvorrichtung im Anleger einer papierbogenverarbeitenden Maschine**
Safety device in the feeder of a paper sheet processing machine
Dispositif de sécurité dans le margeur d'une machine de traitement de feuilles de papier

(30) Priorität: 28.08.1992 DE 4228621
(43) Veröffentlichungstag der Anmeldung: 02.03.1994
(73) Patentinhaber: Heidelberger Druckmaschinen Aktiengesellschaft, D-69115 Heidelberg (DE)
(72) Erfinder: Maass, Burkhard, W-6900 Heidelberg (DE)
(74) Vertreter: Stoltenberg, Heinz-Herbert Baldo

(56) Entgegenhaltungen:
- DE-A- 3 915 371
- DE-C- 1 029 835
- DE-U- 6 928 452
- PATENT ABSTRACTS OF JAPAN vol. 12, no. 171 (M-700)(3018) 21. Mai 1988 & JP-A-62285827 (CANON) 11. Dezember 1987
- PATENT ABSTRACTS OF JAPAN vol. 7, no. 250 (M-254)(1395) 8. November 1983 & JP-A58135040 (CANON) 11. August 1983

## Beschreibung

Die Erfindung betrifft eine Sicherungsvorrichtung und ein Sicherungsverfahren im Anleger einer papierbogenverarbeitenden Maschine.

Es ist bekannt, Anlegestapel im Anleger einer papierbogenverarbeitenden Maschine, beispielsweise einer Bogendruckmaschine, mit Hilfe von angetriebenen Hubketten zu heben. Um auch ein definiertes verkantungsfreies Absenken des Anlegestapels bzw. der Hubketten zur erhöhten Sicherstellung der Aufnahme des neuen Stapels zu gewährleisten, ist es bekannt, die Anlegestapelkette umlaufend auszubilden und in beide Richtungen anzutreiben. Bei bekannten Ausführungsformen besteht zwischen Antrieb und Kette eine starre Antriebsverbindung. Beim Absenken des Stapels wird der Stapel bzw. die Kette nach unten angetrieben. Befindet sich aufgrund eines Bedienfehlers beispielsweise der nächste Anlegestapel bereits in Aufnahmeposition, bzw. sonstige Gegenstände oder der Fuß eines Umstehenden, beispielsweise des Bedieners, unterhalb des gerade geförderten Anlegestapels, so wird der geförderte Stapel mit voller Antriebs- und Eigengewichtskraft des Stapels auf dieses Hindernis bzw. den Fuß gedruckt. Die großen Massen können weiter von dem immer noch antreibenden Motor gegen den Gegenstand gedruckt werden. Die andauernd wirkenden Antriebs- und Massenkräfte können dabei erhebliche Schäden an der Maschine und an Personen verursachen. Auch ein einfaches Abschalten des Motors nach erfolgter Kollision verhindert nicht das Weiterwirken des Motorschwungmoments und die dadurch wirkenden Kräfte.

Aus dem deutschen Gebrauchsmuster DE-GM 69 28 452 ist es bekannt, mit Hilfe einer Freilaufkupplung die Antriebsverbindung zwischen Antrieb und Hubkette zum Heben der Hubkette herzustellen. Bei Absenken der Hubkette nach unten wird die Antriebsverbindung unterbrochen. Insbesondere ist hierdurch die sichere Abwärtsbewegung durch ein garantiertes überwinden der Reibungskräfte und der von den Aufnahmemitteln zur Aufnahme des Stapels zu überwindenden Kräfte möglich. Aus dem DE-GM 69 28 452 ist es unabhängig davon bekannt, anstelle der Freilaufkupplung eine Reibscheibenkupplung einzusetzen. Dabei würde der Einsatz einer solchen nicht näher offenbarten Reibscheibenkupplung anstelle einer Freilaufkupplung jedoch die Dimensionierung der Reibscheibenkupplung zum sicheren Antreben des schwerbeladenen Anlegestapels erfordern. Die zum Anheben zu übertragenden Kräfte sind jedoch auch beim Antrieb des Stapels nach unten übertragbar. Die oben bereits angedeuteten Gefahren bei hohen übertragbaren Drehmomenten beim Absenken des Stapels werden durch diese bekannte Antriebsverbindung nicht verhindert.

Der Erfindung liegt das Problem zugrunde, ein Sicherungsverfahren im Anleger einer papierbogenverarbeitenden Maschine zu schaffen, bei der eine zuverlässige Stapelförderung sicher ist.

Erfindungsgemäß wird dieses Problem durch eine Sicherungsvorrichtung gemäß den Merkmalen von Anspruch 1 gelöst. Durch eine solche Sicherungsvorrichtung ist es möglich, den Anlegestapel zum Nachführen für die Produktion zuverlässig zu heben und zur Überwindung der entgegenwirkenden Reibkräfte bzw. der zum Einrasten oder zur Aufnahme des neuen Stapels durch Mitnehmer an den Hubketten erforderlichen Kräfte die Hubkette bzw. einen möglichen Reststapel durch die Antriebsmittel zuverlässig zu senken und bei Vorhandensein eines der Stapelsenkung im Wege stehenden Hindernisses aufgrund der zwischen Stapel und dem Hindernis wirkenden größeren Kräfte eine sofortige Trennung der Antriebsverbindung zu erreichen. Auf das Hindernis wirken bei einer Kollision somit im wesentlichen nur noch die Massekräfte des abgesenkten Anlegestapels. Die Gefahr für Maschine und für Personen kann somit erheblich reduziert werden.

Die Erfindung wird im folgenden anhand eines in den Figuren 1 bis 4 dargestellten Ausführungsbeispiels in einer Bogendruckmaschine näher erläutert.

Hierin zeigen:
- Fig. 1: eine übersichtsdarstellung eines Anlegersstapels Uberx in Seitenansicht
- Fig. 2: Draufsicht auf die Antriebswelle
- Fig. 3: Seitenansicht eines Anlegebereichs eines Stapelanlegers mit Haupt- und Hilfsstapelantrieb
- Fig. 4: perspektive Darstellung eines Hilfsstapelantriebs.

Fig. 1 und 2 zeigen einen Anleger einer Bogenoffsetdruckmaschine, bei der der mit zu bedruckenden Papierbogen beschickte Stapel 2 in den Stapelaufnahmebereich 1 eingeschoben wird. Im Stapelaufnahmebereich 1 wird der Stapeltisch 34 an den Innenseiten der beiden Seitengestelle 12 und 13 von in den Seitengestellen 12 und 13 befestigten Führungsschienen senkrecht verschiebbar gelagerten, mit einem Antriebsmotor 9 verbundenen Mitnahmehaken 10 in bekannter Weise aufgenommen und angehoben. Die Mitnahmehaken 10 sind über in den Seitengestellen gelagerte Umlenkräder 4, und über ein weiteres Zahnrad, die rechte Kette über das Zahnrad 6 und die linke Kette über das Kettenrad 25, umlaufend geführt. Die Kettenräder 6 und 15 sind, wie in Fig. 2 dargestellt ist, auf einer Welle 14 konzentrisch befestigt. Auf der Welle 14 ist über eine Freilaufkupplung 16 ein Kettenrad 7 axialfest in Wirkrichtung des Stapelhubs drehfest und in Wirkrichtung der Stapelsenkung drehbar gelagert. Parallel zum Freilauf 16 ist das Kettenrad 7 über einen Stift 18 an einer Rutschkupplung 17 bekannter Bauart befestigt, die konzentrisch zum Kettenrad 7 auf der Welle 14 axial fest und mit Hilfe einer Justierschraube 19 bis zu einer gewünschten von der Welle 14 auf das Kettenrad 7 zu übertragenden Dremoment drehfest angeordnet ist. Nach überschreiten des angestellten Drehmoments setzt ein Durchrutschen der Rutschkupplungscheibe 17 gegenüber der Welle 14 ein, so daß nun die Rutschkupplungscheibe 17 drehbar auf der Welle 14 gelagert ist. Das Kettenrad 7 ist über eine umlaufende Kette 8 mit einem in beide Drehrichtungen antreibenden Motor 9 verbunden.

Zum Heben des Stapels wird der Stapel 34 über die Mitnahmehaken 10, die umlaufenden Ketten 3 die Freilaufkupplung 16, das Kettenrad 7 und die Kette 8 von Antriebsmotor 9 angetrieben. Beim Absenken des Stapels 2 dreht sich der Motor 9 in die andere Drehrichtung und treibt nun über die Kette das Kettenrad 7 und über die Rutschkupplung 17 die Ketten 3 und somit die Mitnahmehaken 10 nach unten an. Stoßen die abgesenkten Mitnahmehaken 10 oder ein möglicherweise abgesenkter Rest des Stapel 2 an ein darunter befindliches Hindernis, wird von dem Hindernis über die Mitnahmehaken 10, die Ketten 3 und die Wellen 14 ein der Antriebsbewegung des Motors 9 entgegengerichtetes Drehmoment auf der Welle 14 eingeleitet. Das vom Antrieb 9 über die Rutschkupplung 17 auf die Welle 14 zu einer Mitnahme notwendige dem vom Hindernis eingeleiteten Drehmoment entgegenwirkende Drehmoment kann nur dann auf die Welle 14 übertragen werden, wenn es den durch die Justierschraube 19 eingestellten Grenzwert für übertragbare Drehmomente nicht übersteigt. Wird der Grenzwert überschritten, dreht sich das Kettenrad 7 gegenüber der Welle 14, und eine weitere Antriebsübertragung findet nicht statt. Der Grenzwert für das übertragbare Drehmoment wird dabei so eingestellt, daß mögliche eingeleitete Drehmomente bei der Aufnahme eines Stapeltischs durch die Mitnahmehaken 10, beispielweise durch von den Mitnahmehaken 10 zu überwindende Widerstandskräfte zum Einrasten der Mitnahmenhaken 10 an möglichersweise vorgesehenen Halterungen im Stapeltisch 34, aber auch die durch die Reibung zwischen den Umlenkrädern 4, dem Kettenrad 6 oder der Kettenspanner 5 und der Kette 3 erzeugten Widerstandkräfte, sicher überwunden werden.

In den Fig. 3 und 4 ist ein Stapelaufnahmebereich eines Non-Stop-Anlegers dargestellt, bei dem zu der bereits beschriebenen Haupstapeleinrichtung eine zusätzliche Hilfsstapeleinrichtung vorgesehen ist. Ein Tragrahmen 30 ist über Halterungen 29 an über an den Innenseiten der Seitengestelle gelagerten Umlenkräder 27 und Kettenspanner 28 sowie über Kettenräder 25 umlaufend geführten Ketten 36 befestigt. Der Träger 30 ist an Führungen 31 in den Seitengestellen vertikal verschiebbar geführt. Die Kettenräder 25 sind koaxial drehfest mit einem Kettenrad 24 verbunden, daß über eine Kette 23 mit einem Kettenrad 22 verbunden ist. Das Zahnrad 22 ist über eine Freilaufkupplung 26 mit einer Antriebswelle 21 eines Antriebsmotors 20 verbunden. Die Mitnahmerichtung der Freilaufkupplung ist dabei so gewählt, daß der Motor 20 über die Freilaufkupplung die Halterung 29 heben kann. Sobald der Stapel 2 von Hauptkettenantrieb 3 soweit angehoben ist, daß sich Nuten 35 im Stapeltisch 34 oberhalb des Trägers 30 befinden, können Non-Stop-Stangen 32 oder die entsprechend ausgelegten Finger eines Non-Stop-Rechens in die Nuten 35 des Stapels 2 eingeschoben werden, bis sie mit ihren vorderen Enden ebenfalls auf dem Träger 30 auflegen. Uber den Antriebsmotor 20 und die Freilaufkupplung 26, die Kette 36, den Träger 30 und die Non-Stop-Stangen 32 bzw. den Non-Stop-Rechen kann der Papierstapel 2 weiter angehoben werden. Die Kette 3 kann mit den Mitnahmehaken 10 und dem Stapeltisch 34 abgesenkt werden, der Stapeltisch 34 kann entnommen werden und nach Einfahren eines neuen Stapels 2 mit dessen Stapeltisch 34 kann dieser von den Mitnahmehaken 10 aufgenommen und nach oben gefördert werden. Sobald der oberste Bogen des neuen, d. h. des von den Mitnahmehaken 10 geförderten Stapels 2 die Stangen 32 erreicht, können diese aus dem Stapelbereich wieder herausgezogen werden, so daß die alleinige Mitnahme des neuen Stapels sowie der letzen Bogen vom alten Stapel wieder über die Mitnahmehaken 10 erfolgt. Werden die Non-Stop-Stange 32 beziehungsweise der Non-Stop-Rechen irrtümlicherweise bereits in die Nuten 35 des Stapeltischs 34 unterhalb des Trägers 30 eingeschoben, so werden die Non-Stop-Stangen 32 bzw. der Rechen gegen den Träger 30 von unten geschoben und nehmen den Trager 30 in Förderrichtung nach oben hin mit. Uber die Ketten 36 und 23 wird ein Drehmoment auf das Kettenrad 22 übertragen, so daß das Kettenrad 22 entsprechend der Freilaufwirkung des Freilaufs 26 auf der Welle 21 des langsamer antreibenden Motors 20 frei dreht. Eine Rückwirkung auf dem Motor 20 findet nicht statt.

Die maximale Förderhöhe des obersten Bogens des Stapels 2 kann über einen nicht dargestellten Schalter erfolgen, der, sobald eine solche Höhe erreicht ist, den gerade förderden Antrieb 20 oder 9 abschaltet.

### BEZUGSZEICHENLISTE

- 1: Stapelaufnahmebereich
- 2: Stapel
- 3: Kette
- 4: Umlenkrad
- 5: Kettenspanner
- 6: Kettenrad
- 7: Kettenrad
- 8: Kette
- 9: Antriebseinheit
- 10: Mitnahmehaken
- 11: Führungsschiene
- 12: rechtes Seitengestell
- 13: linkes Seitengestell
- 14: Welle
- 15: Kettenrad
- 16: Freilauf
- 17: Rutschkupplung
- 18: Stift
- 19: Justierschraube
- 20: Antriebsmotor
- 21: Welle
- 22: Kettenrad
- 23: Kette
- 24: Kettenrad
- 25: Kettenrad
- 26: Freilaufkupplung
- 27: Umlenkrad
- 28: Kettenspanner
- 29: Halterung
- 30: Träger
- 31: Führungsschiene
- 32: Non-Stop-Stange
- 33: Führungsmuffe
- 34: Stapeltisch
- 35: Nut
- 36: Kette
- 37: Rastbolzenaufnehmer

## Patentansprüche

1. Sicherungsvorrichtung im Anleger einer bogenverarbeitenden Maschine, mit einer frei umlaufenden, durch ein Antriebsmittel bewegten Kette zum Heben und Senken des Stapeltisches und
einer Rutschkupplung zwischen Antriebsmittel und Kette,
**dadurch gekennzeichnet,**
daß parallel zur Rutschkupplung (17) eine Einwegkupplung (16) angeordnet und mit ihr verbunden ist, wobei die Rutschkupplung (17) und die Einwegkupplung (16) auf einer Antriebswelle (14) angeordnet sind, so daß beim Heben des Stapeltisches (34) die Einwegkupplung (16) das erforderliche Drehmoment aufbringt und beim Senken des Stapeltisches (34) die Rutschkupplung (17) allein das erforderliche Drehmoment bis zu einer einstellbaren Größe aufbringt.

2. Sicherungsvorrichtung nach Anspruch 1,
**dadurch gekennzeichnet,**
daß die Einwegkupplung (16) ein vom Antriebsmotor (9) angetriebenes Kettenrad (7) aufweist.

## Claims

1. Safety device in the feeder of a sheet-processing machine, having a freely rotating chain, which is moved by a drive means, for raising and lowering the stack table and a slipping clutch between the drive means and the chain, characterized in that a one-way clutch (16) is arranged parallel to the slipping clutch (17) and is connected thereto, the slipping clutch (17) and the one-way clutch (16) being arranged on a drive shaft (14), so that, when the stack table (34) is raised, the one-way clutch (16) applies the necessary torque and, when the stack table (34) is lowered, the slipping clutch (17) only applies the necessary torque up to an adjustable level.

2. Safety device according to Claim 1, characterized in that the one-way clutch (16) has a chain wheel (7) driven by the driving motor (9).

## Revendications

1. Dispositif de sécurité disposé dans la table de marge d'une machine à traiter des feuilles, comprenant une chaîne circulant librement sans fin et déplacée par un moyen de commande pour l'élévation et l'abaissement de la table de la pile, ainsi qu'un embrayage à friction disposé entre le moyen de commande et la chaîne,
caractérisé
en ce qu'un embrayage unidirectionnel (16) est disposé en parallèle à l'embrayage à friction (17) et lui est relié, l'embrayage à friction (17) et l'embrayage unidirectionnel (16) étant disposés sur un arbre de commande (14) de manière que pour l'élévation de la table (34) de la pile, l'embrayage unidirectionnel (16) exerce le couple nécessaire de rotation et, pour l'abaissement de la table (34) de la pile, l'embrayage à friction (17) soit seul à exercer le couple nécessaire de rotation jusqu'à une valeur réglable.

2. Dispositif de sécurité selon la revendication 1,
caractérisé
en ce que l'embrayage unidirectionnel (16) comprend un pignon à chaîne (7) entraîné par un moteur de commande (9).
